# EUROPÄISCHE PATENTSCHRIFT

(11) **EP 3 754 085 B1**
(45) Veröffentlichungstag und Bekanntmachung des Hinweises auf die Patenterteilung: **23.06.2021**
(21) Anmeldenummer: 20162584.5
(22) Anmeldetag: 12.03.2020
(51) Int. Cl.: D05B 59/04

(54) **TEXTILMASCHINE SOWIE VERFAHREN ZUM BETRIEB EINER TEXTILMASCHINE**
TEXTILE MACHINE AND METHOD FOR OPERATING SAME
MACHINE TEXTILE AINSI QUE PROCÉDÉ DE FONCTIONNEMENT D'UNE MACHINE TEXTILE

(30) Priorität: 18.06.2019 DE 102019116511
(43) Veröffentlichungstag der Anmeldung: 23.12.2020
(73) Patentinhaber: Nähmaschinenfabrik Emil Stutznäcker GmbH & Co. KG, 50858 Köln (DE)
(72) Erfinder: GROß, Hans-Rochus, 51467 Bergisch-Gladbach (DE)
(74) Vertreter: Rausch Wanischeck-Bergmann Brinkmann

(56) Entgegenhaltungen:
- CN-B- 103 643 413
- DE-B3-102015 106 886
- US-A- 5 143 004
- US-A- 5 718 181

## Beschreibung

Die Erfindung betrifft eine Nähmaschine, vorzugsweise Steppstichnähmaschine, mit einem Greifer, der um eine Rotationsachse drehbar ist und eine Aufnahme aufweist, einer Spule, die einen Unterfaden bereitstellt und in die Aufnahme, insbesondere mit einer Spulenkapsel oder einem Spulengehäuse einsetzbar ist, und einer Vorrichtung zur Zuführung der Spule in die Aufnahme, wobei die Spule verdrehbar in der Aufnahme angeordnet ist.

Darüber hinaus betrifft die Erfindung ein Verfahren zum Betrieb einer Nähmaschine, vorzugsweise einer Steppstichnähmaschine, wobei im Betrieb der Nähmaschine ein Unterfaden von einer Spule bereitgestellt wird, welche Spule verdrehbar in einer Aufnahme eines Greifers angeordnet ist, und wobei die Spule mittels einer Vorrichtung der Aufnahme zugeführt oder aus der Aufnahme entnommen wird.

Aus dem Stand der Technik sind verschiedene Nähmaschinen und Verfahren zu deren Betrieb bekannt. Die EP 1 751 339 B1 betrifft eine Einrichtung an Näh- oder Stickmaschinen zum Wechsel der Spule für den Greiferfaden. Die Spule ist hierbei in herkömmlicher Weise in einer Spulenkapsel aufgenommen. Diese Spulenkapsel wird in eine Aufnahme im Greifer eingesetzt. Hierzu weist der Greifer einen axialen Zapfen auf, welcher an seinem freien Ende einen Einschnitt aufweist. Dieser Einschnitt kann von einem Sperrschieber der Spulenkapsel hintergriffen werden, so dass dann die Spulenkapsel am Greifer gehalten ist. Der Sperrschieber der Spule wird in bekannter Weise durch eine Spulenkapselklappe betätigt. Von dieser Halteeinrichtung für die Spulenkapsel ist baulich getrennt eine Transporteinrichtung vorgesehen. Diese verfügt über einen Mechanismus, um die Spulenkapselklappe zu öffnen und somit die Spulenkapsel aus der Aufnahme im Greifer zu lösen. Die Transporteinrichtung ist translatorisch bewegbar ausgebildet.

Eine alternative Halterung der Spulenkapsel im Greifer ist aus der CH 332 443 bekannt. Dort ist offenbart, dass die Spulenkapsel entweder mit einer sogenannten Brille, oder aber ausschließlich durch magnetische Mittel im Greifer gehalten ist. Eine Entnahme einer Spulenkapsel aus dem Greifer erfolgt manuell.

Die DE 100 28 231 B4 greift den Gedanken einer magnetischen Halterung der Spulenkapsel auf. Die Spulenkapsel weist zentrisch an ihrer nach außen weisenden Wand einen Magneten auf, welcher mit dem freien Ende eines in der Aufnahme im Greifer vorhandenen Zapfens zusammenwirkt. Diese Anordnung bildet das Haltemittel für die Spulenkapsel. Davon baulich getrennt ist eine Transporteinrichtung vorgesehen, mit welcher die Spulenkapsel aus der Aufnahme im Greifer heraus transportiert werden kann. Diese Transporteinrichtung ist translatorisch bewegbar und verfügt ebenfalls über einen Magneten, dessen auf die Spulenkapsel ausgeübte Kraft größer ist als die zwischen dem Zapfen und dem Magneten der Spule ausgebildete Magnetkraft.

Die DE 10 2012 108 412 A1 offenbart schließlich eine Nähmaschine. Diese verfügt über einen Greifer, welcher von einer Hohlwelle angetrieben wird. In der Hohlwelle ist ein Kolben in axialer Richtung beweglich gelagert. Der Kolben weist einen Elektromagneten auf, welcher mit an den Spulenkapseln angeordneten Dauermagneten zusammenwirken kann. Auf diese Weise fördert der Kolben eine Spulenkapsel aus einem Magazin durch die Hohlwelle hindurch zum Greifer. Hierbei ist der Elektromagnet am Kolben so bestromt, dass er ein anziehendes Magnetfeld erzeugt. Beim Nähen bzw. Sticken wird der Elektromagnet hingegen so bestromt, dass sich der Dauermagnet der Spulenkapsel und der Elektromagnet des Kolbens abstoßen. Auf diese Weise wird die Spulenkapsel während des Nähens im Greifer gehalten.

Es hat sich nun herausgestellt, dass das in der DE 10 2012 108 412 A1 vorgeschlagene Prinzip nicht frei von Nachteilen ist. So erfordert die gesamte Konstruktion aufgrund der vergleichsweise ausladenden Bauform des Kolbens einen ganz erheblichen Bauraum. Außerdem muss aufgrund der mit der Bauform einhergehenden Masse der vorgeschlagenen Vorrichtung eine erhebliche Energie aufgewendet werden, wenn die Vorrichtung beispielsweise bei einer Portalnähmaschine während des Betriebs laufend bewegt werden muss. Schließlich können bei der bekannten Vorrichtung die Spulenkapseln innerhalb der Hohlwelle während des Transports verkanten, was dann eine aufwendige Fehlerbeseitigung und somit längere Stillstandzeit der Nähmaschine mit sich bringt.

Ferner ist aus der DE 10 2015 106 886 B3 eine gattungsgemäße Nähmaschine und ein gattungsgemäßes Verfahren bekannt, welche bzw. welches sich bewährt haben. Dennoch besteht Verbesserungsbedarf insbesondere hinsichtlich der konstruktiven Ausgestaltung und der Vereinfachung der Handhabung dieser Nähmaschine.

Schließlich offenbart die US 5 718 181 A eine weitere Nähmaschine, die einen Greifer aufweist, der um eine Rotationsachse drehbar ist und eine Aufnahme aufweist. Ferner ist eine Spule vorgesehen, die einen Unterfaden bereitstellt und in die Aufnahme, insbesondere mit einer Spulenkapsel oder einem Spulengehäuse einsetzbar ist. Diese vorbekannte Nähmaschine weist eine Vorrichtung zur Zuführung der Spule in die Aufnahme auf, wobei die Spule verdrehbar in der Aufnahme angeordnet ist. Soweit dieser Stand der Technik Ausführungen mit zwei Spulenzuführungsvorrichtungen offenbart, sind diese Spulenzuführungsvorrichtungen an einem U-förmigen Gestell angeordnet, das um einen Drehpunkt rotierbar gelagert ist.

Es ist daher die **Aufgabe** der vorliegenden Erfindung, eine gattungsgemäße Nähmaschine sowie ein gattungsgemäßes Verfahren dahingehend weiterzuentwickeln, dass die Betriebssicherheit erhöht ist bei zugleich geringem Gewicht und Raumbedarf der Komponenten der Nähmaschine und wobei die Anwendung in der Praxis deutlich verbessert ist.

Zur **Lösung** schlägt die Erfindung eine Nähmaschine mit den Merkmalen des Anspruchs 1 vor.

Bei einer Nähmaschine, insbesondere einer Steppstichnähmaschine mit einem rotierend angetriebenen Greifer ist es erfindungsgemäß vorgesehen, dass die Vorrichtung zur Zuführung der Spule zur Aufnahme im Greifer zwei Halte- und Transporteinrichtungen aufweist, die jeweils alternierend zwischen zwei Stellungen bewegbar sind und die Spule mit Unterfaden aus einer ersten Stellung außerhalb des Greifers in eine zweite Stellung im Greifer bzw. ohne Unterfaden aus der zweiten Stellung im Greifer in die erste Stellung außerhalb des Greifers überführt. Durch die Ausgestaltung der Vorrichtung mit zwei Halte- und Transporteinrichtungen ist es nämlich möglich, dass mit einer Halte- und Transporteinrichtung in einem ersten Schritt eine gefüllte Spule, d.h. eine Spule mit aufgespultem Unterfaden in die entsprechende Halterung des Greifers eingesetzt wird. Hierbei ist es grundsätzlich möglich, dass die Halte- und Transporteinrichtung für den Transport der Spule und auch für die Halterung der Spule im Greifer ausgebildet ist, insoweit die Halte- und Transporteinrichtung beispielsweise die sogenannte Brille aufweist, die plattenförmig ausgebildet ist und den Greifer bei eingesetzter Spule abdeckt, so dass die Spule nicht aus dem Greifer herausfallen kann. Bei solchen Ausführungsformen ist die Spule in der Regel in einer Spulenkapsel angeordnet, die gemeinsam mit der Spule in den Greifer einsetzbar ist. Es besteht aber auch die Möglichkeit, die erfindungsgemäße Nähmaschine derart auszubilden, dass Greifer und Spulengehäuse ein integrales Bauteil bilden, wobei in das Spulengehäuse eine Spulenkapsel mit der darin angeordneten Spule eingesetzt werden. In diesem Fall transportiert die Halte- und Transporteinrichtung die Spulenkapsel mit der darin angeordneten Spule.

Während die erste Halte- und Transporteinrichtung die Spule (bzw. Spulenkapsel) im Greifer sichert und der Unterfaden während des Betriebs der Nähmaschine zur Ausführung beispielsweise eines Nähvorgangs abgespult wird, kann die zweite Halte- und Transporteinrichtung mit einer gefüllten Spule (bzw. Spulenkapsel) bestückt werden. Ist der Unterfaden der im Greifer gesicherten Spule verarbeitet, so wird die Nähmaschine gestoppt und die Halte- und Transporteinrichtung schwenkt aus ihrer Stellung mit im Greifer gesicherter Spule in die Stellung außerhalb des Greifers zurück, so dass die geleerte Spule durch eine neue gefüllte Spule ersetzt werden kann. Gleichzeitig fährt die zweite Halte- und Transporteinrichtung mit einer gefüllten Spule aus der ersten Stellung außerhalb des Greifers in die zweite Stellung im Greifer und sichert die gefüllte Spule im Greifer, so dass die Näharbeit mit der Nähmaschine fortgesetzt werden kann.

Der wesentliche Vorteil der erfindungsgemäßen Nähmaschine liegt darin, dass für den Spulenwechsel nur eine geringe Stillstandzeit erforderlich ist. Die leeren Spulen können während des Betriebs der Nähmaschine gewechselt werden, insoweit leere Spulen durch eine Halte- und Transporteinrichtung in eine Stellung überführt werden, in der eine Entnahme der Spulen ggf. mit einem Spulengehäuse oder einer Spulenkapsel problem- und gefahrlos entnommen werden können, während die Nähmaschine weiterarbeitet auf der Basis einer in den Greifer eingesetzten Spule mit Unterfaden. Dabei kann eine Spule bzw. eine Spulenkapsel mit Spule nicht erst dann gewechselt werden, wenn die Spule gar keinen Faden mehr aufweist, sondern auch schon dann, wenn sich auf der Spule noch eine Restfadenmenge befindet.

Nach einem weiteren Merkmal der Erfindung ist vorgesehen, dass die Halte- und Transporteinrichtung die Spule zusammen mit einer Spulenkapsel in einer Aufnahme aufnimmt und in der zweiten Stellung den Greifer bei eingesetzter Spule unter Belassung eines Spalts verschließt. Hierbei handelt es sich um die Ausführungsform mit der sogenannten Brille, die den Greifer bei eingesetzter Spulenkapsel und Spule abdeckt und die Spulenkapsel relativ zum Greifer drehfest hält, während die Spule drehbar in der Spulenkapsel gelagert ist. Durch den Spalt schlüpft eine Oberfadenschlaufe durch, welche vom Greifer und der Spulenkapsel geführt wird.

Die Erfindung sieht vor, dass jede Halte- und Transporteinrichtung einen Trägerarm aufweist, der an einem Rahmen um eine Drehachse schwenkbeweglich angeordnet ist. Jeder Trägerarm ist verschwenkbar am Rahmen angeordnet. Bevorzugt hat jeder Trägerarm einen Antrieb, beispielsweise einen pneumatisch oder hydraulisch angetrieben Linearmotor. Es sind aber auch Ausführungsformen mit rotatorischen Antrieben denkbar.

Es ist weiterhin vorgesehen, dass die Trägerarme mit ihren freien, die Aufnahmen aufweisenden Enden auf zwei kreisbogenabschnittförmigen Bahnen bewegbar sind, wobei die Bahnen einen Schnittpunkt im Bereich des Greifers aufweisen. Hierdurch ist sichergestellt, dass die Vorrichtung zur Zuführung der Spule kompakt ausgebildet werden kann und ein Betrieb mit zwei Halte- und Transporteinrichtungen in einem kleinen Bauraum ausführbar ist. Nach einem weiteren Merkmal der Erfindung ist vorgesehen, dass ein erster Trägerarm U-förmig mit zwei Schenkeln und einem die Schenkel verbindenden Steg ausgebildet ist und dass ein zweiter Trägerarm zwischen den Schenkeln des ersten Trägerarms durchführbar ist. Bei dieser Weiterbildung kann die Bewegung der beiden Halte- und Transporteinrichtungen derart überlagernd ausgeführt werden, dass die Überführung einer Halte- und Transporteinrichtung mit einer einen Unterfaden aufweisenden Spule aus der ersten Stellung außerhalb des Greifers in die zweite Stellung im Greifer bereits ausgeführt werden kann, wenn die zweite Halte- und Transporteinrichtung aus der zweiten Stellung im Greifer in die erste Stellung außerhalb des Greifers überführt wird. Hierdurch können die Stillstandzeiten der Nähmaschine deutlich reduziert werden.

Bei einer alternativen Ausführungsform ist vorgesehen, dass die Spule drehbar in einer Spulenkapsel angeordnet ist und dass der Greifer einstückig mit dem Spulengehäuse ausgebildet ist, in das Spule und Spulenkapsel einsetzbar sind.

Vorzugsweise ist vorgesehen, dass die Halte- und Transporteinrichtungen Verbindungsmittel zur Kopplung mit einer Spule oder Spulenkapsel aufweisen, wobei jedes Verbindungsmittel zwischen einer die Spule oder die Spulenkapsel koppelnden und einer die Spule oder die Spulenkapsel freigebenden Konfiguration schaltbar ausgebildet ist. Durch diese Verbindungsmittel wird verhindert, dass die Spule während der Bewegung der Halte- und Transporteinrichtungen aus diesen herausfallen. Vorzugsweise ist weiterhin vorgesehen, dass die Verbindungsmittel beim Erreichen der jeweiligen ersten oder zweiten Stellung einer Halte- und Transporteinrichtung freigegeben werden, womit eine Entnahme einer leeren Spule sowie ein Austausch gegen eine mit einem Unterfaden gefüllten Spule vereinfacht ist. Dabei wird ein Haltemagnet in der Stellung, in der die Spulenkapseln manuell ausgetauscht werden können, nicht abgeschaltet. Eine Spulenkapsel ist insofern gegen die Magnetkraft des Haltemagnets abzuziehen.

Als besonders vorteilhaft hat es sich erwiesen, dass das Verbindungsmittel ein magnetisches, pneumatisches und/oder mechanisches Verbindungsmittel ist.

Im Hinblick auf das Verfahren wird die Aufgabe durch die Merkmale des Anspruchs 7 **gelöst.** Bei dem erfindungsgemäßen Verfahren zum Betrieb einer Nähmaschine ist vorgesehen, dass zwei Halte- und Transporteinrichtungen der Vorrichtung jeweils alternierend zwischen zwei Stellungen bewegt werden und eine Spule mit Spulenfaden aus einer ersten Stellung außerhalb des Greifers in eine zweite Stellung im Greifer überführt wird und dass eine Spule ohne Spulenfaden zuvor aus der zweiten Stellung im Greifer in die erste Stellung außerhalb des Greifers überführt wird. Dies erfolgt mit den beiden Halte- und Transporteinrichtungen derart, dass eine Halte- und Transporteinrichtung mit einer, einen Spulenfaden aufweisenden Spule bestückt und anschließend in eine Stellung verfahren wird, in der die Spule innerhalb des Greifers angeordnet ist, so dass der Spulenfaden entsprechend dem Nähvorgang von der Spule abgezogen und bei der Näharbeit verarbeitet werden kann. Eine zweite Halte- und Transporteinrichtung befindet sich während des Nähvorgangs in einer ersten Stellung außerhalb des Greifers und kann mit einer Spule mit Spulenfaden bestückt werden. Ist nun der Spulenfaden von der Spule innerhalb des Greifers durch den Nähvorgang verbraucht, so ist es erforderlich, dass ein neuer Spulenfaden im Greifer bereitgestellt wird. Zu diesem Zweck wird die Halte- und Transporteinrichtung mit der Spule im Greifer aus dieser Position in die erste Stellung überführt, während nachfolgend oder aber auch gleichzeitig die Halte- und Transporteinrichtung mit der zuvor eingelegten Spule mit Spulenfaden aus der ersten Stellung in die zweite Stellung überführt wird, in der die Spule mit Spulenfaden im Greifer angeordnet ist. Aus der ersten Halte- und Transporteinrichtung kann sodann die leere Spule entnommen und gegen eine neue, mit Spulenfaden gefüllte Spule ersetzt werden, so dass diese Halte- und Transporteinrichtung vorbereitet ist, um in einem nächsten Schritt erneut in die zweite Stellung überführt zu werden, in der die Spule mit Spulenfaden im Greifer angeordnet ist. Dabei kann eine Spule bzw. eine Spulenkapsel mit Spule nicht erst dann gewechselt werden, wenn die Spule gar keinen Faden mehr aufweist, sondern auch schon dann, wenn sich auf der Spule noch eine Restfadenmenge befindet.

Erfindungsgemäß wird jede Halte- und Transporteinrichtung um eine quer zur Rotationsachse des Greifers ausgerichtete Achse geschwenkt und die Spule wechselbar an der Halte- und Transporteinrichtung angeordnet, wobei die Spulenkapsel zumindest während der Bewegung der Halte- und Transporteinrichtung zwischen der ersten und der zweiten Stellung mit der Halte- und Transporteinrichtung in mechanischem Kontakt stehend verbunden wird.

Vorteile und Merkmale der Erfindung ergeben sich auch anhand der nachfolgenden Figurenbeschreibung. Es zeigen:
- Fig. 1a: eine Vorrichtung zur Zuführung einer Spule in eine Aufnahme eines Greifers einer Nähmaschine in einer ersten Stellung in Seitenansicht;
- Fig. 1b: die Vorrichtung gemäß Fig. 1a in einer perspektivischen Ansicht;
- Fig. 2a: die Vorrichtung gemäß den Figuren 1a und 1b in einer zweiten Stellung in Seitenansicht;
- Fig. 2b: die Vorrichtung gemäß Fig. 2a in perspektivischer Ansicht;
- Fig. 3a: die Vorrichtung gemäß den Figuren 1a bis 2b in einer dritten Stellung in Seitenansicht;
- Fig. 3b: die Vorrichtung gemäß Fig. 3a in perspektivischer Ansicht;
- Fig. 4a: die Vorrichtung gemäß den Figuren 1a bis 3b in einer vierten Stellung in Seitenansicht;
- Fig. 4b: die Vorrichtung gemäß Fig. 4a in perspektivischer Ansicht;
- Fig. 5a: die Vorrichtung gemäß den Figuren 1a bis 4b in einer fünften Stellung in Seitenansicht;
- Fig. 5b: die Vorrichtung gemäß Fig. 5a in perspektivischer Ansicht;
- Fig. 6a: die Vorrichtung gemäß den Figuren 1a bis 5b in einer sechsten Stellung in Seitenansicht und
- Fig. 6b: die Vorrichtung gemäß Fig. 6a in perspektivischer Ansicht.

In den Figuren 1a bis 6b ist eine Ausführungsform einer Vorrichtung 1 zur Zuführung einer Spule 2 in die Aufnahme 3 eines Greifers 4 einer Nähmaschine (nicht näher dargestellt) dargestellt. Die Figuren 1a bis 6b zeigen die Vorrichtung 1 in unterschiedlichen Stellungen während des Ablaufs eines Verfahrens zum Betrieb einer Nähmaschine, wobei im Betrieb der Nähmaschine ein Unterfaden von der Spule 2 bereitgestellt wird, welche Spule 2 verdrehbar in der Aufnahme 3 des Greifers 4 angeordnet ist.

Die Vorrichtung 1 besteht aus einem Traggestell 5 und zwei daran angeordneten Halte- und Transporteinrichtungen 6, 7. Das Traggestell 5 ist im Querschnitt U-förmig ausgebildet und weist demzufolge zwei Schenkel 8 und einen die Schenkel 8 verbindenden Steg 9 auf. Insgesamt ist das Traggestell 5 kastenförmig ausgebildet und mit einer nicht näher dargestellten Nähmaschine verschraubt.

Die Halte- und Transporteinrichtung 6 ist um eine Drehachse 10 schwenkbeweglich an dem Traggestell 5 befestigt. In gleicher Weise ist auch die Halte- und Transporteinrichtung 7 um eine Drehachse 11 schwenkbar am Traggestell 5 angeordnet, wobei die Drehachsen 10 und 11 parallel zueinander verlaufend und übereinander im Traggestell 5 angeordnet sind. In Verbindung mit unterschiedlichen Längen der Halte- und Transporteinrichtungen 6, 7 ergibt sich eine Verschwenkbarkeit der Halte- und Transporteinrichtungen 6, 7 auf kreisbogenabschnittförmigen Bewegungsbahnen, die einen gemeinsamen Schnittpunkt im Bereich der Aufnahme 3 des Greifers 4 haben, so dass über jede Halte- und Transporteinrichtung 6, 7 die Spule 2 aus einer ersten Stellung außerhalb des Greifers 4 in eine zweite Stellung innerhalb des Greifers 4 bewegt werden kann.

Beide Halte- und Transporteinrichtungen 6, 7 sind dafür vorgesehen, jeweils eine Spule 2 aufzunehmen und alternierend der Aufnahme 3 zuzuführen bzw. eine Spule 2 aus der Aufnahme 3 herauszunehmen.

In den Figuren 1a und 1b ist eine erste Stellung derart dargestellt, dass die Halte- und Transporteinrichtung 6 endseitig eine sogenannte Brille 12 aufweist, die mit einer Spulenkapsel 13 verbindbar ist, wobei die Verbindung zwischen Spulenkapsel 13 und Brille 12 beispielsweise magnetisch erfolgt. Die Brille 12 ist plattenförmig ausgebildet und deckt die Aufnahme 3 im Greifer 4 ab, soweit die Halte- und Transporteinrichtung 6, 7 in die zweite Position verschwenkt ist. Die Spulenkapsel 13 ist unter anderem in den Figuren 2a und 2b zu erkennen und dient dazu, eine Spule 2 aufzunehmen, wobei die Spule 2 relativ zur Spulenkapsel 13 verdrehbar gelagert ist. Die Spulenkapsel 13 ist drehfest mit der Brille 12 verbunden.

Die Figuren 1a und 1b zeigen die Halte- und Transporteinrichtung 7 in ihrer zweiten Stellung derart, dass die Spule 2 in die Aufnahme 3 des Greifers 4 eingesetzt ist, so dass während des Nähvorgangs und dem damit verbundenen rotatorischen Antrieb des Greifers 4 der auf der Spule 2 angeordnete Unter- bzw. Spulenfaden für den Nähvorgang verwendet werden kann.

Demgegenüber ist die Halte- und Transporteinrichtung 6 in die erste Stellung verfahren, so dass eine Spulenkapsel 13 mit darin angeordneter Spule 2 auf die Brille 12 aufgesetzt und mit dieser verbunden werden kann, wie es in Fig. 2a und 2b dargestellt ist. Die Halte- und Transporteinrichtung 6 ist gemäß den Figuren 2a und 2b mit einer, einen Unterfaden aufweisenden Spule 2 versehen und somit für einen nachfolgenden Bearbeitungsschritt vorgesehen.

In den Figuren 3a und 3b ist zu erkennen, dass im nächsten Bearbeitungsschritt die Halte- und Transporteinrichtung 7 nach unten verschwenkt ist, so dass der Greifer 4 zur Aufnahme einer neuen Spule 2 vorbereitet ist, die auf der Brille 12 der Halte- und Transporteinrichtung 7 angeordnet ist. Gemäß den Figuren 4a und 4b wird in einem nächsten Schritt die Halte- und Transporteinrichtung 6 derart verschwenkt, dass die auf der Brille 12 der Halte- und Transporteinrichtung 6 angeordnete Spulenkapsel 13 mit der Spule 2 in die Aufnahme 3 des Greifers 4 verschwenkt ist. Nun kann die Spulenkapsel 13 auf der Halte- und Transporteinrichtung 7 von der Brille 12 abgenommen werden, wie es in den Figuren 5a und 5b dargestellt ist. Die leere Spule 2 wird gemäß den Figuren 6a und 6b durch eine neue, mit dem Unterfaden gefüllten Spule 2 in einer Spulenkapsel 13 ersetzt.

Nachdem nun die sich in der Aufnahme 3 des Greifers 4 befindliche Spule 2 keinen Vorrat an Unterfaden mehr aufweist, erfolgt das Stillsetzen der Nähmaschine und das Herausschwenken der Spulenkapsel 13 aus der Aufnahme 3, indem die Halte- und Transporteinrichtung 6 in die erste Position verfahren wird. Alternierend wird dann die Halte- und Transporteinrichtung 7 mit vorbereiteter Spulenkapsel 13 und einer mit einem Unterfaden gefüllten Spule 2 erneut in die Aufnahme 3 des Greifers 4 eingeschwenkt.

### Bezugszeichen

- 1: Vorrrichtung
- 2: Spule
- 3: Aufnahme
- 4: Greifer
- 5: Traggestell
- 6: Halte- und Transporteinrichtung
- 7: Halte- und Transporteinrichtung
- 8: Schenkel
- 9: Steg
- 10: Drehachse
- 11: Drehachse
- 12: Brille
- 13: Spulenkapsel

## Patentansprüche

1. Nähmaschine, vorzugsweise Steppstichnähmaschine, aufweisend:
- einen Greifer (4), der um eine Rotationsachse drehbar ist und eine Aufnahme (3) aufweist,
- eine Spule (2), die einen Unterfaden bereitstellt und in die Aufnahme (3) insbesondere mit einer Spulenkapsel (13) einsetzbar ist,
- eine Vorrichtung (1) zur Zuführung der Spule (2) und/oder der Spulenkapsel (13) in die Aufnahme (3),
wobei
- die Spule (2) verdrehbar in der Aufnahme (3) und/oder der Spulenkapsel (13) angeordnet ist;
- die Vorrichtung (1) zur Zuführung der Spule (2) und/oder der Spulenkapsel (13) zur Aufnahme zwei Halte- und Transporteinrichtungen (6, 7) aufweist, die alternierend jeweils zwischen zwei Stellungen bewegbar sind und die Spule (2) mit Unterfaden aus einer ersten Stellung außerhalb des Greifers (4) in eine zweite Stellung im Greifer (4) bzw. ohne Spulenfaden aus der zweiten Stellung im Greifer (4) in die erste Stellung außerhalb des Greifers (4) überführt
**dadurch gekennzeichnet, dass** die erste Halte- und Transporteinrichtung (6) einen Trägerarm aufweist, der an einem Rahmen (5) um eine erste Drehachse (10) dreh- oder schwenkbeweglich angeordnet ist, dass die zweite Halte- und Transporteinrichtung (7) einen Trägerarm aufweist, der an dem Rahmen (5) um eine zweite Drehachse (11) dreh- oder schwenkbeweglich angeordnet ist und dass die Trägerarme mit ihren freien, Aufnahmen für die Spulen (2) aufweisenden Enden auf zwei kreisbogenabschnittförmigen Bahnen bewegbar sind, wobei die Bahnen einen Schnittpunkt im Bereich des Greifers (4) aufweisen.

2. Nähmaschine nach Anspruch 1, **dadurch gekennzeichnet, dass** die jeweilige Halte- und Transporteinrichtung (6, 7) die Spule (2) zusammen mit der Spulenkapsel (13) in die Aufnahme (3) einsetzt und in der zweiten Stellung den Greifer (4) bei eingesetzter Spule (2) unter Belassung eines Spalts verschließt.

3. Nähmaschine nach einem der Ansprüche 1 oder 2, **dadurch gekennzeichnet, dass** ein erster Trägerarm U-förmig mit zwei Schenkeln und einem die Schenkel verbindenden Steg ausgebildet ist und dass ein zweiter Trägerarm zwischen den Schenkeln des ersten Trägerarms durchführbar ist.

4. Nähmaschine nach einem der Ansprüche 1 bis 3, **dadurch gekennzeichnet, dass** die Spule (2) drehbar in der Spulenkapsel (13) angeordnet ist und dass der Greifer (4) einstückig mit einem Spulengehäuse (15) ausgebildet ist, in das Spule (2) und Spulenkapsel (13) einsetzbar sind.

5. Nähmaschine nach einem der vorangehenden Ansprüche, **dadurch gekennzeichnet, dass** jede Halte- und Transporteinrichtung (6, 7) ein Verbindungsmittel zur Kopplung mit einer Spule oder Spulenkapsel (2, 13) aufweist, wobei das Verbindungsmittel zwischen einer die Spule (2) oder Spulenkapsel (13) koppelnden und einer die Spule (2) oder Spulenkapsel (13) freigebenden Konfiguration schaltbar ausgebildet ist.

6. Nähmaschine nach Anspruch 5, **dadurch gekennzeichnet, dass** das Verbindungsmittel ein magnetisches, pneumatisches und/oder mechanisches Verbindungsmittel ist.

7. Verfahren zum Betrieb einer Nähmaschine, vorzugsweise einer Steppstichnähmaschine, bevorzugt nach einem der vorangehenden Ansprüche, wobei im Betrieb der Nähmaschine ein Unterfaden von einer Spule (2) bereitgestellt wird, welche Spule (2) verdrehbar in einer Aufnahme (3) eines Greifers (4) angeordnet ist, und wobei die Spule (2) mittels einer Vorrichtung (1) der Aufnahme (3) zugeführt oder aus der Aufnahme (3) entnommen wird,
**dadurch gekennzeichnet,**
**dass** zwei Halte- und Transporteinrichtungen (6, 7) der Vorrichtung (1) alternierend jeweils zwischen zwei Stellungen bewegt werden und eine Spule mit Spulenfaden aus einer ersten Stellung außerhalb des Greifers (4) in eine zweite Stellung im Greifer (4) überführt wird und dass eine Spule (2) ohne Unterfaden zuvor aus der zweiten Stellung im Greifer (4) in die erste Stellung außerhalb des Greifers (4) überführt wird und dass die erste Halte- und Transporteinrichtung (6) um eine quer zur Rotationsachse des Greifers (4) ausgerichtete erste Drehachse (10) geschwenkt wird, die zweite Halte- und Transporteinrichtung (7) um eine quer zur Rotationsachse des Greifers (4) ausgerichtete zweite Drehachse (11) geschwenkt wird und dass die Spule (2) wechselbar an der jeweiligen Halte- und Transporteinrichtung (6, 7) angeordnet ist, wobei die Spule (2) zumindest während der Bewegung der Halte- und Transporteinrichtung (6, 7) zwischen der ersten und der zweiten Stellung mit der Halte- und Transporteinrichtung (6, 7) in mechanischem Kontakt stehend verbunden wird.

## Claims

1. A sewing machine, preferably a lockstitch sewing machine, comprising:
- a gripper (4) which can be rotated around a rotation axis and which comprises a reception space (3),
- a bobbin (2) which provides a lower thread and can be inserted into the reception space (3), in particular with a bobbin case (13),
- a device (1) for feeding the bobbin (2) and/or the bobbin case (13) into the reception space (3),
wherein
- the bobbin (2) is arranged rotatably in the reception space (3) and/or the bobbin case (13);
- the device (1) for feeding the bobbin (2) and/or the bobbin case (13) comprises two holding and transport devices (6, 7) for the reception, which can be moved alternately between two positions, and the bobbin (2) with a lower thread is transferred from a first position outside of the gripper (4) into a second position inside the gripper (4), or a bobbin (2) without lower thread is transferred from the second position inside the gripper (4) into the first position outside of the gripper (4),
**characterized in that** the first holding and transport device (6) has a support arm which is attached in a rotatable or pivotable manner to a frame (5) around a first rotation axis (10), that the second holding and transport device (7) has a support arm which is attached in a rotatable or pivotable manner to the frame (5) around a second rotation axis (11), and that the support arms with their free ends having reception spaces for the bobbins (2) can be moved on two circular arc segment-shaped paths, wherein the paths have an intersection in the area of the gripper (4).

2. A sewing machine according to claim 1, **characterized in that** the respective holding and transport device (6, 7) inserts the bobbin (2) together with the bobbin case (13) into the reception space (3) and closes, in the second position, the gripper (4), with the bobbin (2) inserted, while leaving a gap.

3. A sewing machine according to one of the claims 1 or 2, **characterized in that** a first support arm is U-shaped with two legs and a web connecting the legs, and that a second support arm can be guided through the legs of the first support arm.

4. A sewing machine according to one of the claims 1 through 3, **characterized in that** the bobbin (2) is arranged in a rotatable manner in the bobbin case (13) and that the gripper (4) is formed in one piece with a bobbin housing (15), into which the bobbin (2) and bobbin case (13) can be inserted.

5. A sewing machine according to one of the preceding claims, **characterized in that** each holding and transport device (6, 7) comprises a connecting means for coupling to a bobbin (2) or bobbin case (13), wherein the connecting means is switchable between a configuration for coupling the bobbins (2) or the bobbin case (13) and a configuration that releases the bobbin (2) or bobbin case (13).

6. A sewing machine according to claim 5, **characterized in that** the connecting means is a magnetic, pneumatic and/or mechanical connecting means.

7. A method for operating a sewing machine, preferably a lock-stitch sewing machine, preferably according to one of the preceding claims, wherein a lower thread is provided by a bobbin (2) when the sewing machine is in operation, which bobbin (2) is arranged in a rotatable manner in a reception space (3) of a gripper (4), and wherein the bobbin (2) is fed to the reception space (3) or removed from the reception space (3) by means of a device (1), **characterized in that**
two holding and transport devices (6, 7) of the device (1) are each moved alternately between two positions and a bobbin with bobbin thread is transferred from a first position outside the gripper (4) into a second position inside the gripper (4) and that a bobbin (2) without a lower thread is previously being transferred from the second position inside the gripper (4) to the first position outside the gripper (4) and that the first holding and transport device (6) is being pivoted around a first rotation axis (10), which is oriented transversely with respect to the axis of rotation of the gripper (4), the second holding and transport device (7) is being pivoted around a second totation axis (11), which is oriented transversely with respect to the axis of rotation of the gripper (4), and that the bobbin (2) is arranged in an exchangeable manner on the respective holding and transport device (6, 7), wherein the bobbin (2) is connected in mechanical contact with the holding and transport device (6, 7) at least during the movement of the holding and transport device (6, 7) between the first and the second position.

## Revendications

1. Machine à coudre, de préférence machine à coudre à point d'arrêt, comprenant :
un préhenseur (4) rotatif autour d'un axe de rotation et comprenant un logement de réception (3),
une bobine (2), qui fournit un fil inférieur, et qui est susceptible d'être insérée, notamment avec une boîte à canette (13) dans le logement de réception (3), un dispositif (1) destiné à transporter la bobine (2) et/ou la boîte à cannette (13) dans le logement de réception(3),
dans lequel
la bobine (2) est disposée de manière rotative dans le logement de réception (3) et/ou dans la boîte à cannette (13) ;
le dispositif (1) destiné à transporter la bobine (2) et/ou la boîte à cannette (13) dans le logement de réception(3) comprend deux dispositifs de retenue et de transport (6, 7), qui sont chacun déplaçables de manière alternante entre deux positions, et qui transfèrent la bobine (2) avec le fil inférieur à partir d'une première position à l'extérieur du préhenseur (4) dans une deuxième position dans le préhenseur (4) ou qui transfèrent la bobine sans fil de la deuxième position dans le préhenseur (4) dans la première position à l'extérieur du préhenseur (4),
**caractérisée en ce que** le premier dispositif de retenue et de transport (6) comprend un bras de support, qui est disposé sur un cadre de manière rotative ou pivotante autour d'un premier axe de rotation (10),
que le deuxième dispositif de retenue et de transport (7) comprend un bras de support, qui est disposé sur un cadre de manière rotative ou pivotante autour d'un deuxième axe de rotation (10), et
que les bras de support sont déplaçables avec leurs extrémités libres comprenant des logements de réception des bobines (2) sur deux voies en forme de section d'arc de cercle, les voies comprenant une intersection dans la zone du préhenseur (4).

2. Machine à coudre selon la revendication 1, **caractérisée en ce que** le dispositif de retenue et de transport respectif (6, 7) insère la bobine (2) ensemble avec la boîte à cannette (13) dans le logement de réception (3) et ferme, dans la deuxième position, le préhenseur (4) avec la bobine insérée (2) en gardant une fente.

3. Machine à coudre selon l'une des revendication 1 ou 2, **caractérisée en ce qu'**un premier bras de support est configuré en forme de U avec deux branches et une entretoise, qui relie les branches entre elles, et qu'un deuxième bras de support peut être guidé entre les branches du premier bras de support.

4. Machine à coudre selon l'une des revendications 1 à 3, **caractérisée en ce que** la bobine (2) est logée de manière rotative dans la boîte à cannette (13) et que le préhenseur (4) est formé d'un seul tenant avec un boîtier de bobine (15), dans lequel la bobine (2) et la boîte à cannette (13) peuvent être insérées.

5. Machine à coudre selon l'une des revendications précédentes, **caractérisée en ce que** chaque dispositif de retenue et de transport (6, 7) comprend un moyen de liaison pour le couplage avec une bobine ou une boîte à cannette (2, 13), le moyen de liaison étant configuré, de sorte qu'il est commutable entre une configuration, dans laquelle il est couplé à la bobine (2) ou à la boîte à cannette (13) et une configuration, dans laquelle il libère la bobine (2) ou la boîte à cannette (13).

6. Machine à coudre selon la revendication 5, **caractérisée en ce que** le moyen de liaison est un moyen de liaison magnétique, pneumatique et/ou mécanique.

7. Procédé de fonctionnement d'une machine à coudre, de préférence d'une machine à coudre à point d'arrêt de préférence selon l'une de revendications précédentes, dans lequel un fil inférieur est fourni par une bobine (2) pendant le fonctionnement de la machine à coudre, laquelle bobine (2) est disposée de manière rotative dans un logement de réception (3) d'un préhenseur (4) et la bobine (2) est transportée au logement de réception (3) ou sortie du logement de réception (3) par moyen d'un dispositif (1),
**caractérisé en ce que**
deux dispositifs de retenue et de transport (6, 7) du dispositif (1) sont chacun déplacés de manière alternante entre deux positions, et ils transfèrent une bobine avec le fil de bobine à partir d'une première position à l'extérieur du préhenseur (4) dans une deuxième position dans le préhenseur (4) et qu'ils transfèrent précédemment une bobine (2) sans fil inférieur de la deuxième position dans le préhenseur (4) dans la première position à l'extérieur du préhenseur (4), et que
le premier dispositif de retenue et de transport (6) est pivoté autour d'un premier axe de rotation (10) orienté transversalement par rapport à l'axe de rotation du préhenseur (4), le deuxième dispositif de retenue et de transport (7) est pivoté autour d'un deuxième axe de rotation (11) orienté transversalement par rapport à l'axe de rotation du préhenseur (4) et que la bobine (2) est disposée de manière changeable sur le moyen de retenue et de transport (6, 7) respectif, dans lequel la bobine (2) est reliée au et mise en contact mécanique avec le dispositif de retenue et de transport (6, 7) au moins pendant le déplacement du dispositif de retenue et de transport (6, 7) entre la première et la deuxième position.
